# EUROPÄISCHE PATENTSCHRIFT

(11) **EP 3 045 630 B1**
(45) Veröffentlichungstag und Bekanntmachung des Hinweises auf die Patenterteilung: **15.06.2022**
(21) Anmeldenummer: 15151190.4
(22) Anmeldetag: 14.01.2015
(51) Int. Cl.: E05D 15/06, E05D 15/08

(54) **FÜHRUNGSVORRICHTUNG FÜR DIE FÜHRUNG EINES TÜRBLATTS EINER SCHIEBETÜR**
GUIDING DEVICE FOR THE GUIDING A DOOR LEAF OF A SLIDING DOOR
DISPOSITIF DE GUIDAGE POUR UN VANTAIL D'UNE PORTE COULISSANTE

(43) Veröffentlichungstag der Anmeldung: 20.07.2016
(73) Patentinhaber: DORMA-Glas GmbH, 32107 Bad Salzuflen (DE)
(72) Erfinder: HÖHER, Ralf, 58256 Ennepetal (DE)
(74) Vertreter: Balder IP Law, S.L.

(56) Entgegenhaltungen:
- EP-A1- 2 796 649
- WO-A2-2011/089065
- DE-U1-202011 003 596
- US-A- 2 833 346
- US-A- 3 529 382
- US-B1- 7 458 410

## Beschreibung

Die vorliegende Erfindung betrifft eine Führungsvorrichtung für die Führung eines Türblatts einer Schiebetür sowie eine Schiebetürenanlage.

Es ist bekannt, dass Schiebetüren eingesetzt werden, um Türöffnungen in verschiedener Weise zu öffnen und zu verschließen. Bei großen Türöffnungen und/oder bei wenig Platz neben der Türöffnung sind dabei häufig sogenannte Teleskoplösungen eingesetzt. Das bedeutet, dass eine solche Schiebetür zumindest zwei Türblätter aufweist, welche in teleskopierender Weise sich zueinander bewegen können. In der geöffneten Position überlappen dabei die beiden Türblätter insbesondere vollständig, während in geschlossener Position diese Überlappung auf ein Minimum reduziert wird. Das bedeutet, dass während der Ausfahrbewegung eines der beiden Türblätter sich schneller bewegt, als das andere der beiden Türblätter. Daher können die beiden Türblätter auch als Schnellläufer und Langsamläufer bezeichnet werden. Um eine definierte Bewegung zur Verfügung stellen zu können, sind die Türblätter üblicherweise in Rollenwagen befestigt, welche in einer Rollenlaufbahn verschiebbar gelagert sind. Diese Rollenlaufbahn ist oberhalb der Türöffnung befestigt. Jedoch besteht weiterhin die Gefahr, dass die Unterkante der beiden Türblätter eine Pendelbewegung quer zur Bewegungsrichtung der Türblätter ausführen kann. Deswegen ist bei bekannten Schiebetürenanlagen eine Führungsvorrichtung auf dem Boden befestigt, welche mit entsprechenden Führungsflächen diese Pendelbewegung verhindert oder eingrenzt.

Nachteilhaft bei den bekannten Lösungen ist genau diese fest fixierte Führungsvorrichtung. So ist diese am Boden befestigt, wodurch dementsprechend eine Beeinflussung des Bodens bzw. eine Vorbereitung des Bodens notwendig wird. Auch führt dies dazu, dass die Gefahr einer Stolperschwelle entsteht, wenn sich die Bodenführung außer Eingriff mit einem Türblatt befindet. Nicht zuletzt sind die Montagepositionen eingeschränkt hinsichtlich der Ortswahl für eine solche Führungsvorrichtung.

Aus der EP 2 796 649 A1 ist eine Schiebetür bekannt, die einen Befestigungsabschnitt für die Befestigung an einem bewegbaren ersten Türblatt der Schiebetür und einen Führungsabschnitt mit einer Führungsfläche für die Führung eines relativ zum ersten Türblatt bewegbaren zweiten Türblatts der Schiebetür aufweist.

Es ist Aufgabe der vorliegenden Erfindung, die voranstehend beschriebenen Nachteile zumindest teilweise zu beheben. Insbesondere ist es Aufgabe der vorliegenden Erfindung, in kostengünstiger und einfacher Weise die Bodenführung der Türblätter zu verbessern und insbesondere die Montage und/oder die Einstellbarkeit zu erleichtern.

Voranstehende Aufgabe wird gelöst durch eine Führungsvorrichtung mit den Merkmalen des Anspruchs 1 sowie eine Schiebetürenanlage mit den Merkmalen des Anspruchs 10.

Weitere Merkmale und Details der Erfindung ergeben sich aus den Unteransprüchen, der Beschreibung und den Zeichnungen. Dabei gelten Merkmale und Details, die im Zusammenhang mit der erfindungsgemäßen Führungsvorrichtung beschrieben sind, selbstverständlich auch im Zusammenhang mit der erfindungsgemäßen Schiebetürenanlage und jeweils umgekehrt, so dass bezüglich der Offenbarung zu den einzelnen Erfindungsaspekten stets wechselseitig Bezug genommen wird bzw. werden kann.

Eine erfindungsgemäße Führungsvorrichtung dient der Führung eines Türblatts einer Schiebetür. Hierfür weist die Führungsvorrichtung einen Befestigungsabschnitt für die Befestigung an einem bewegbaren ersten Türblatt der Schiebetür auf. Weiter ist ein Führungsabschnitt mit wenigstens einer Führungsfläche für die Führung eines relativ zum ersten Türblatt bewegbaren zweiten Türblatts der Schiebetür vorgesehen.

Entscheidend im Vergleich zu den bekannten Lösungen ist es nun, dass die Führungsvorrichtung als bewegbare bzw. mitfahrende Führungsvorrichtung ausgebildet ist. Um dies zu gewährleisten, ist der Befestigungsabschnitt vorgesehen. Mithilfe des Befestigungsabschnittes ist eine Befestigung am ersten Türblatt möglich. Beim ersten Türblatt handelt es sich dabei insbesondere um den Langsamläufer einer Teleskopausführung einer Schiebetür. Das bedeutet, dass während der Bewegung dieses ersten Türblattes zwischen einer Offen-Position und einer Schließposition sich in gleichem Maße der Befestigungsabschnitt und damit die gesamte Führungsvorrichtung mitbewegt. Die Bewegungsstrecke der Schiebetür ist als dementsprechend identisch mit der Bewegungsstrecke der Führungsvorrichtung.

Darüber hinaus ist neben dem Befestigungsabschnitt ein Führungsabschnitt vorgesehen. Dieser weist eine Führungsfläche für die Führung des zweiten Türblatts auf. Das zweite Türblatt ist dabei vorzugsweise als Schnellläufer der als Teleskopanlage ausgebildeten Schiebetürenanlage vorgesehen. Das bedeutet, dass eine Relativbewegung zwischen dem ersten Türblatt und dem zweiten Türblatt stattfindet. Bewegt sich die Schiebetür aus der Geschlossen-Position in die Öffnungsposition, so bewegt sich das zweite Türblatt mit einer höheren Geschwindigkeit und damit relativ zu dem sich langsamer bewegenden ersten Türblatt. Aufgrund der Tatsache, dass sich zusammen mit dem ersten Türblatt auch die Führungsvorrichtung bewegt, findet die identische Relativbewegung auch zwischen der Führungsvorrichtung und dem zweiten Türblatt statt. Dies führt dementsprechend auch zu einer Relativbewegung zwischen der wenigstens einen Führungsfläche und dem zweiten Türblatt.

Eine Führungsfläche zur Führung ist vorzugsweise als ebene Fläche ausgebildet. Sie bildet dabei die entsprechende ebene Oberfläche des zweiten Türblatts nach. Dabei kann eine Führung sowohl kontaktierend, als auch kontaktfrei ausgebildet sein. Bevorzugt ist zwischen der Führungsfläche und der Oberfläche des zweiten Türblatts ein Bewegungsspalt ausgebildet, welcher im Normalfall eine Kontaktierung zwischen Führungsfläche und Türblatt vermeidet. Nur für den Fall, dass eine mechanische Einflussnahme auf das zweite Türblatt quer zur Bewegungsrichtung dieses zweiten Türblattes stattfindet, würde dieses Türblatt sozusagen gegen die Führungsfläche gedrückt. Die Führungsfläche vermeidet dabei eine Weiterbewegung des Türblattes über diesen Bewegungsspalt hinaus und verhindert auf diese Weise eine sich ansonsten einstellende Pendelbewegung des Türblatts. Wie aus dieser Erläuterung eindeutig wird, ist vorzugsweise nicht nur wenigstens eine Führungsfläche vorgesehen, sondern bevorzugt auf beiden Seiten des Türblattes zumindest eine Führungsfläche eingesetzt.

Im Gegensatz zu den bekannten Lösungen, bei welchen im Wesentlichen ausschließlich ein Führungsabschnitt am Boden befestigt wird, ist die erfindungsgemäße Funktionalität der Führung des zweiten Türblattes nun vollständig unabhängig von jeglicher Bodenbefestigung. Vielmehr bewegt sich die gesamte Führungsvorrichtung mit dem ersten Türblatt mit und befindet sich auf diese Weise automatisch immer in einer idealen Position für die Führung des zweiten Türblatts. Die Positionierung und damit die gesamte Führungsqualität für die Führung des zweiten Türblatts steigt damit im Vergleich zu den festpositionierten bekannten Führungsvorrichtungen deutlich an.

Darüber hinaus wird die Montage deutlich vereinfacht. Insbesondere kann der Befestigungsabschnitt auf eine definiert positionierte Befestigung an dem ersten Türblatt vorgesehen bzw. ausgerichtet sein. Damit wird bereits die Montage vereinfacht, da kein Abmessen, Ausrichten und Vorbereiten einer Bodenplatte unterhalb der Schiebetür mehr notwendig ist.

Sollte darüber hinaus noch eine Einstellbarkeit der Führungsfläche bzw. des Führungsabschnitts notwendig sein, so wird dies ebenfalls vereinfacht, da nicht mehr mit Keilen oder Unterlegscheiben an einer Bodenfläche eine entsprechende manuelle Einstellung erforderlich ist.

Es kann von Vorteil sein, wenn bei einer erfindungsgemäßen Führungsvorrichtung der Befestigungsabschnitt eine Befestigungsfläche zur Anlage an dem ersten Türblatt aufweist, welche insbesondere zumindest abschnittsweise parallel zur Führungsfläche ausgerichtet ist. Vorzugsweise befinden sich bei einer Schiebetürenanlage in Teleskopausrichtung die beiden Türblätter parallel oder im Wesentlichen parallel zueinander angeordnet. Ist die Befestigungsfläche insbesondere ebenfalls als ebene Befestigungsfläche ausgebildet, so bildet die Korrelation zwischen der wenigstens einen Befestigungsfläche und der wenigstens einen Führungsfläche zueinander die Korrelation der beiden Türblätter zueinander nach. Durch eine flächige Anlage der Befestigungsfläche bzw. des Befestigungsabschnitts am ersten Türblatt wird darüber hinaus die Krafteinwirkung verbessert. Da als Türblätter häufig Glas bzw. Holz eingesetzt eingesetzt werden als Material für das jeweilige Türblatt ist eine flächige Übertragung der Befestigungskräfte bzw. der Führungskräfte von großem Vorteil. Insbesondere kann die Befestigungsfläche als klemmende Befestigung ausgebildet sein, um eine mechanische Bearbeitung des jeweiligen Türblatts zu reduzieren oder sogar vollständig vermeiden zu können.

Ein weiterer Vorteil kann es sein, wenn bei einer erfindungsgemäßen Führungsvorrichtung die Befestigungsfläche und die Führungsfläche zueinander einen maximalen Versatz in Bewegungsrichtung des zweiten Türblatts aufweisen, welcher kleiner ist als die Erstreckung der Befestigungsfläche und/oder der Führungsfläche. Die Bewegungsrichtung ist dabei bezogen auf das jeweilige Türblatt und wird definiert durch die Ausrichtung der Führungsfläche. Dementsprechend ist bei einer flächigen bzw. ebenen Ausrichtung der Führungsfläche auch gleichzeitig die Bewegungsrichtung des zweiten Türblatts in definierter Weise eindeutig vorgegeben. Ein Versatz von Befestigungsfläche und Führungsfläche zueinander führt zu einer Übertragung der Führungskräfte in Form von Drehmomenten. Es muss also für diesen Versatz ein Abstützen der Führungskräfte in drehmomentabstützender Weise vorgesehen werden. Je geringer dieser maximale Versatz ausgebildet ist, umso kleiner ist der Hebelarm, welcher durch die entsprechende Führungskraft von der Führungsfläche auf die Befestigungsfläche übertragen wird. Eine Reduktion des maximalen Versatzes im Rahmen dieser Ausführungsform führt dementsprechend zu geringeren übertragenen Kräften bzw. zu geringerer mechanischer Belastung im Bereich der Befestigungsfläche. Dabei ist vorzugsweise in Richtung der Bewegungsrichtung des zweiten Türblatts eine Mindestüberlappung von ca. 3-5 % der Befestigungsfläche mit der Führungsfläche vorgesehen. Ein entsprechendes Kippmoment bei der Abstützung von Führungskräften wird auf diese Weise reduziert. Führungskräfte treten dabei insbesondere dann auf, wenn eine durch mechanische Einwirkung auf das zweite Türblatt entstehende Pendelbewegung durch die Führungsfläche in kraftschlüssiger Weise aufgefangen wird.

Ein weiterer Vorteil ist erzielbar, wenn bei einer erfindungsgemäßen Führungsvorrichtung der Befestigungsabschnitt und/oder der Führungsabschnitt eine erste Variationsvorrichtung aufweist, für eine Variation der Position des Befestigungsabschnitts relativ zum Führungsabschnitt in Schwerkraftrichtung. Mit anderen Worten kann sich der Führungsabschnitt durch die erste Variationsvorrichtung senkrecht nach oben oder senkrecht nach unten bzw. quer nach oben oder quer nach unten bewegen lassen. Zwischen dem Führungsabschnitt bildet sich dabei zwischen einer horizontalen Fläche des Führungsabschnitts und der Unterseite bzw. der Unterkante des zweiten Türblatts ein Führungsspalt aus. Dieser kann auch als senkrechter bzw. vertikaler Führungsspalt bezeichnet werden. Auch hier ist es bevorzugt, wenn eine kontaktfreie Führung stattfindet. Um dies zu gewährleisten und gleichzeitig diesen senkrechten Führungsspalt hinsichtlich seiner maximalen Erstreckung zu begrenzen, kann nun die erste Variationsvorrichtung diesen Führungsabschnitt nach oben fahren und auf diese Weise den senkrechten Führungsspalt bzw. den vertikalen Führungsspalt reduzieren. Ein Aufsetzen und ein entsprechendes Schleifen werden damit deutlich reduziert. Eine solche erste Variationsvorrichtung kann zum Beispiel als Langloch ausgebildet sein, welches durch entsprechende Klemmwirkung von Befestigungsmitteln eine Fixierung in der gewünschten Variationsposition erlaubt. Auch komplexere Lösungen, zum Beispiel mithilfe von Gewindevorrichtungen zur Verstellung bzw. zur Variation sind im Rahmen dieser Ausführungsform denkbar.

Ein weiterer Vorteil kann es sein, wenn bei einer erfindungsgemäßen Führungsvorrichtung der Befestigungsabschnitt und/oder der Führungsabschnitt eine zweite Variationsvorrichtung aufweist, für eine Variation der Position des Befestigungsabschnitts relativ zum Führungsabschnitt quer zur Schwerkraftrichtung und/oder der Bewegungsrichtung des zweiten Türblatts. Diese zweite Variationsvorrichtung kann alternativ oder zusätzlich zur ersten Variationsvorrichtung eingesetzt werden. Diese zweite Variationsvorrichtung kann sowohl eine, als auch zwei Variationsrichtungen zur Verfügung stellen. Quer zur Schwerkraftrichtung ist dabei insbesondere eine Bewegung entlang der Bewegungsrichtung oder quer zur Bewegungsrichtung. Auch in beiden Richtungen ist eine Variation durch die zweite Variationsvorrichtung denkbar. So können ein Versatz in der Bewegungsrichtung und ein sich auf diese Weise einstellendes Kippmoment bei der Abstützung von Führungskräften eingestellt werden. Ein seitlicher Versatz erlaubt es, den seitlichen bzw. den waagerechten Führungsspalt einzustellen und hinsichtlich einer kontaktfreien Normalbewegung des zweiten Türblattes auszurichten. Auch kann auf diese Weise eine Anpassung an entsprechend unterschiedliche Stärken des jeweils zweiten Türblattes erfolgen.

Erfindungsgemäß weist der Führungsabschnitt zwei Führungsflächen auf, welche parallel zueinander ausgerichtet sind und einen Führungsabstand aufweisen, welcher größer als die Breite des zu führenden zweiten Türblatts ausgebildet ist. Eine vorhandene dritte Variationsvorrichtung ist vorgesehen, um den Führungsabstand zu variieren und auf diese Weise an unterschiedliche waagerechte Führungsspalte bzw. unterschiedliche Stärken des zweiten Türblatts anzupassen. Die Führung von beiden Seiten erlaubt es, eine Pendelbewegung des zweiten Türblatts auch in diesen beiden Richtungen quer zur Bewegungsrichtung zu minimieren bzw. zu verhindern. Insbesondere erfolgt dieses seitliche Umfassen bei Glastüren für das zweite Türblatt. Die später noch beschriebenen Gleiteinsätze auf der jeweiligen Führungsfläche können vorgesehen werden, um verschleißarmes Abgleiten des zweiten Türblattes im Falle eines Kontakts gewährleisten zu können.

Vorteilhaft ist es darüber hinaus, wenn bei einer nicht erfindungsgemäßen Führungsvorrichtung zwei Führungsflächen als zwei Seiten eines Führungsstegs ausgebildet sind für einen Eingriff in eine Führungsnut des zweiten Türblatts zur beidseitigen Führung des zweiten Türblatts. Insbesondere bei spanend bearbeitbaren Materialien des zweiten Türblatts können auf diese Weise das Gewicht und die geometrische Erstreckung der Führungsvorrichtung reduziert werden. Ein Führungssteg greift sozusagen unsichtbar in eine innenliegende Führungsnut des zweiten Türblatts an dessen Unterkante ein. Damit wird eine beidseitige Führung gegen Pendelbewegungen in beide Richtungen gewährleistet. Gleichzeitig wird sichergestellt, dass ein entsprechender Bewegungsspalt ebenfalls in beiden Seiten in waagerechter Ausrichtung zu den Seitenwandungen der Führungsnut gewährleistet wird. Eine ebenfalls dritte Variationsvorrichtung ist denkbar, um die Breite des Führungssteges und damit wiederum die waagerechte Ausbildung des Führungsspaltes einstellbar zu machen.

Vorteilhaft ist es weiter, wenn bei einer erfindungsgemäßen Führungsvorrichtung der Befestigungsabschnitt und der Führungsabschnitt entlang der Bewegungsrichtung des zweiten Türblatts eine gleiche oder im Wesentlichen gleiche geometrische Erstreckung aufweisen. Insbesondere ist dies der Fall, wenn der Versatz zwischen Befestigungsabschnitt und Führungsabschnitt null oder im Wesentlichen null ist. Damit wird eine Einbringung von Kippmomenten vorzugsweise vollständig verhindert.

Ein weiterer Vorteil ist es darüber hinaus, wenn bei einer erfindungsgemäßen Führungsvorrichtung der Führungsabschnitt reversibel an dem Befestigungsabschnitt befestigt ist mittels einer Führungsschnittstelle. Mit anderen Worten ist der Führungsabschnitt austauschbar über die Führungsschnittstelle befestigt. So kann je nach Einsatzsituation, zum Beispiel in Abhängigkeit des Materials des zweiten Türblatts, ein entsprechend spezifisch ausgebildeter Führungsabschnitt eingesetzt werden. Die Führungsschnittstelle kann dabei einen Formschluss, einen Reibschluss und/oder einen Kraftschluss für die Befestigung aufweisen. Somit sind auch unterschiedliche Materialien der einzelnen Türblätter frei miteinander kombinierbar, ohne die Funktionalität einer erfindungsgemäßen Führungsvorrichtung zu beeinträchtigen.

Ebenfalls von Vorteil kann es sein, wenn bei einer erfindungsgemäßen Führungsvorrichtung der Führungsabschnitt und/oder der Befestigungsabschnitt einen Anschlag aufweisen für die Begrenzung der Bewegung des ersten und/oder des zweiten Türblatts. Dabei kann es sich insbesondere um ein elastisches Material handeln, welches in Richtung der Bewegungsrichtung den äußersten Abschnitt des Führungsabschnitts und/oder des Befestigungsabschnitts ausbildet. Der Anschlag ist jetzt in die Führungsvorrichtung integrierbar, so dass auf diese Weise an anderen Orten der Schiebetürenanlage ein entsprechendes Bauteil eingespart werden kann.

Ein weiterer Vorteil ist es, wenn bei einer erfindungsgemäßen Führungsvorrichtung die Führungsfläche zumindest einen, insbesondere auswechselbaren, Gleitabschnitt aufweist, für ein Abgleiten des zweiten Türblatts. Ein solcher Gleitabschnitt kann als Verschleißteil ausgebildet sein, und eine gleitverbessernde bzw. reibminimierte Oberfläche bzw. Materialwahl aufweisen. So sind beispielsweise Teflonmaterialien oder hinsichtlich der Oberflächenrauigkeit reduzierte Ausbildungen im Sinne dieser Ausführungsform denkbar.

Ebenfalls Gegenstand der vorliegenden Erfindung ist eine Schiebetürenanlage, aufweisend eine Rollenlaufbahn und wenigstens einen in der Rollenlaufbahn verschiebbar gelagerten Rollenwagen, an welchem ein erstes Türblatt befestigt ist. Weiter weist eine solche Schiebetürenanlage wenigstens einen weiteren in der Rollenlaufbahn verschiebbar gelagerten Rollenwagen auf, an welchem ein zweites Türblatt befestigt ist. Dabei ist zur Führung der Bewegung des zweiten Türblattes an dem ersten Türblatt eine Führungsvorrichtung gemäß der vorliegenden Erfindung befestigt. Auf diese Weise bringt eine erfindungsgemäße Schiebetürenanlage die gleichen Vorteile mit sich, wie sie ausführlich mit Bezug auf eine erfindungsgemäße Führungsvorrichtung erläutert worden sind.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Es zeigen schematisch:
- Fig. 1: eine Ausführungsform einer erfindungsgemäßen Führungsvorrichtung,
- Fig. 2: die Ausführungsform der Fig. 1 in unmontierter Darstellung,
- Fig. 3: eine weitere Ausführungsform einer nicht erfindungsgemäßen Führungsvorrichtung,
- Fig. 4: die Ausführungsform der Fig. 1 und 2 in seitlicher Einsatzdarstellung,
- Fig. 5: die Ausführungsform einer erfindungsgemäßen Schiebetürenanlage,
- Fig. 6: die Schiebetürenanlage gemäß Fig. 5 während der Schließbewegung,
- Fig. 7: die Schiebetürenanlage der Fig. 5 und 6 in der Schließposition und
- Fig. 8: eine Möglichkeit eines maximalen Versatzes einer erfindungsgemäßen Führungsvorrichtung.

Die Fig. 1, 2 und 4 zeigen eine erste Ausführungsform einer erfindungsgemäßen Führungsvorrichtung 10. Diese ist mit einem Befestigungsabschnitt 20 und einem Führungsabschnitt 30 ausgestattet. Der Befestigungsabschnitt 20 ist hier für eine klemmende und formschlüssige Befestigung an dem ersten Türblatt 112 der Schiebetür 110 ausgebildet. Dafür sind zwei Befestigungsflächen 22 vorgesehen, welche von zwei unterschiedlichen Seiten des Türblatts 112 zur Anlage gebracht werden können. Anschließend kann durch Klemmwirkung eine entsprechende Befestigung zur Verfügung gestellt werden.

Fig. 1 zeigt die Situation, bei welcher die Führungsvorrichtung 10 am ersten Türblatt 112 befestigt ist. Die beiden Türblätter 112 und 114 weisen dabei parallele Bewegungsrichtungen BR auf. In Schwerkraftrichtung SKR am unteren Ende der beiden Türblätter 112 und 114 befindet sich dabei die Anordnung dieser Führungsvorrichtung 10.

Um die Führungsfunktionalität zur Verfügung stellen zu können, weist der Führungsabschnitt 30 hier zwei Führungsflächen 32a und 32b der Führungsfläche 32 auf. Auch sind an den beiden Führungsflächen 32a und 32b Gleitabschnitte 38 vorgesehen, welche hier reibungsminimierend für die Oberfläche des Türblattes 114 wirken. Wie der Fig. 4 gut zu entnehmen ist, findet eine kontaktfreie Führung statt. So ist sowohl in waagerechter Weise als auch in senkrechter Weise ein Führungsspalt vorgesehen. Insbesondere ist dabei der waagerechte Führungsspalt entscheidend, um die typische Bewegung ohne ein Pendeln des zweiten Türblatts 114 freigegeben zu können. Hierfür weisen die beiden Führungsflächen 32a und 32b einen Führungsabstand 34 auf, welcher größer ist, als die Stärke des zweiten Türblatts 114.

Die Ausführungsform der Fig. 1 bis 4 ist mit hohen Variationsmöglichkeiten versehen. So ist hier eine erste Variationsvorrichtung 40 vorgesehen, welche in der Lage ist, die Bewegung des Führungsabschnitts 30 entgegen der Schwerkraftrichtung SKR nach oben oder in Richtung der Schwerkraftrichtung SKR nach unten durchzuführen. Dies erlaubt es, eine Einstellung des senkrechten Führungsspaltes gemäß Fig. 4 vornehmen zu können. Zusätzlich ist eine zweite Variationsvorrichtung 50 vorgesehen. Diese erlaubt es, hier in Form einer Schwalbenschwanzführung den gesamten Führungsabschnitt 30 quer zur Schwerkraftrichtung SKR sowie quer zur Bewegungsrichtung BR zu verschieben. Der Spalt, welcher sich zwischen den beiden Türblättern 112 und 114 einstellt, kann auf diese Weise variiert werden und damit durch den Führungsabschnitt 30 nachgebildet werden.

Wie der Fig. 3 zu entnehmen ist, ist darüber hinaus eine Führungsschnittstelle 60 vorgesehen, so dass unterschiedliche Führungsabschnitte 30 austauschbar mit dem Befestigungsabschnitt 20 kombiniert werden können. Fig. 3 zeigt, dass nun der ursprüngliche Führungsabschnitt 30 der Fig. 1 bis 4 entfernt worden ist und an dessen Stelle auf die Schwalbenschwanzführung der Führungsschnittstelle 60 ein entsprechender Führungssteg 36 aufgeschoben worden ist. Die beiden Führungsflächen 32a und 32b sind nun in der Lage, in eine entsprechend innenliegende Führungsnut des zweiten Türblatts 114 einzugreifen.

Die Fig. 5 bis 7 zeigen nun die Möglichkeiten der Bewegung der einzelnen Türblätter 112 und 114. Ausgehend von der geöffneten Situation gemäß Fig. 4 schließen sich in teleskopierender Weise die beiden Türblätter 112 und 114 der Schiebetür 110 bis zur Schließposition gemäß Fig. 7. Ein nicht dargestellter Rollenwagen läuft dabei in einer Rollenlaufbahn 120 oberhalb einer Türöffnung.

Fig. 8 zeigt, dass auch in der Bewegungsrichtung BR ein Versatz V zwischen dem Befestigungsabschnitt 20 und dem Führungsabschnitt 30 möglich ist. Jedoch ist dieser Versatz V vorzugsweise auf eine Restüberlappung von ca. 3-5 % der beiden Flächen 32 und 22 begrenzt, um auf diese Weise die Übertragung der Führungskräfte mit einem möglichst geringen Hebelarm zu versehen. Dies reduziert die mechanische Beeinträchtigung bei der Übertragung solcher Führungskräfte.

Die voranstehende Erläuterung der Ausführungsformen beschreibt die vorliegende Erfindung ausschließlich im Rahmen von Beispielen.

### Bezugszeichenliste

- 10: Führungsvorrichtung
- 20: Befestigungsabschnitt
- 22: Befestigungsfläche
- 30: Führungsabschnitt
- 32: Führungsfläche
- 32a: Führungsfläche
- 32b: Führungsfläche
- 34: Führungsabstand
- 36: Führungssteg
- 38: Gleitabschnitt
- 40: erste Variationsvorrichtung
- 50: zweite Variationsvorrichtung
- 60: Führungsschnittstelle
- 70: Anschlag

- 100: Schiebetürenanlage
- 110: Schiebetür
- 112: Türblatt
- 114: Türblatt
- 120: Rollenlaufbahn

- V: Versatz
- BR: Bewegungsrichtung
- SKR: Schwerkraftrichtung

## Patentansprüche

1. Führungsvorrichtung (10) für die Führung eines Türblatts (112, 114) einer Schiebetür (110), aufweisend einen Befestigungsabschnitt (20) für die Befestigung an einem bewegbaren ersten Türblatt (112) der Schiebetür (110) und einen Führungsabschnitt (30) mit wenigstens einer Führungsfläche (32) für die Führung eines relativ zum ersten Türblatt (112) bewegbaren zweiten Türblatts (114) der Schiebetür (110), wobei der Führungsabschnitt (30) zwei Führungsflächen (32a, 32b) aufweist, welche parallel zueinander ausgerichtet sind und einen Führungsabstand (34) aufweisen, welcher größer als die Breite des zu führenden zweiten Türblattes (114) ausgebildet ist, **dadurch gekennzeichnet, dass** wobei eine Variationsvorrichtung vorgesehen ist, um den Führungsabstand zu variieren und auf diese Weise an unterschiedliche Stärken des zweiten Türblatts anzupassen.

2. Führungsvorrichtung (10) nach Anspruch 1, **dadurch gekennzeichnet, dass** der Befestigungsabschnitt (20) eine Befestigungsfläche (22) zur Anlage an dem ersten Türblatt (112) aufweist, welche insbesondere zumindest abschnittsweise parallel zur Führungsfläche (32) ausgerichtet ist.

3. Führungsvorrichtung (10) nach Anspruch 2, **dadurch gekennzeichnet, dass** die Befestigungsfläche (22) und die Führungsfläche (32) zueinander einen maximalen Versatz (V) in Bewegungsrichtung (BR) des zweiten Türblatts (114) aufweisen, welcher kleiner ist als die Erstreckung der Befestigungsfläche (22) und/oder der Führungsfläche (42).

4. Führungsvorrichtung (10) nach einem der voranstehenden Ansprüche, **dadurch gekennzeichnet, dass** der Befestigungsabschnitt (20) und/oder der Führungsabschnitt (30) eine erste Variationsvorrichtung (40) aufweist für eine Variation der Position des Befestigungsabschnitts (20) relativ zum Führungsabschnitt (30) in Schwerkraftrichtung (SKR).

5. Führungsvorrichtung (10) nach einem der voranstehenden Ansprüche, **dadurch gekennzeichnet, dass** der Befestigungsabschnitt (20) und/oder der Führungsabschnitt (30) eine zweite Variationsvorrichtung (50) aufweist für eine Variation der Position des Befestigungsabschnitts (20) relativ zum Führungsabschnitt (30) quer zur Schwerkraftrichtung (SKR) und/oder der Bewegungsrichtung (BR) des zweiten Türblatts (114).

6. Führungsvorrichtung (10) nach einem der voranstehenden Ansprüche, **dadurch gekennzeichnet, dass** der Befestigungsabschnitt (20) und der Führungsabschnitt (30) entlang der Bewegungsrichtung (BR) des zweiten Türblattes (114) eine gleiche oder im Wesentlichen gleiche geometrische Erstreckung aufweisen.

7. Führungsvorrichtung (10) nach einem der voranstehenden Ansprüche, **dadurch gekennzeichnet, dass** der Führungsabschnitt (30) reversibel an dem Befestigungsabschnitt (20) befestigt ist mittels einer Führungsschnittstelle (60).

8. Führungsvorrichtung (10) nach einem der voranstehenden Ansprüche, **dadurch gekennzeichnet, dass** der Führungsabschnitt (30) und/oder der Befestigungsabschnitt (20) einen Anschlag (70) aufweisen für die Begrenzung der Bewegung des ersten und/oder des zweiten Türblatts (112, 114).

9. Führungsvorrichtung (10) nach einem der voranstehenden Ansprüche, **dadurch gekennzeichnet, dass** die Führungsfläche (32) zumindest einen, insbesondere auswechselbaren, Gleitabschnitt (38) aufweist, für ein Abgleiten des zweiten Türblattes (114).

10. Schiebetürenanlage (100), aufweisend eine Rollenlaufbahn (120) und wenigstens einen in der Rollenlaufbahn (120) verschiebbar gelagerten Rollenwagen an welchem ein erstes Türblatt (112) befestigt ist, weiter aufweisend wenigstens einen weiteren in der Rollenlaufbahn (120) verschiebbar gelagerten Rollenwagen an welchem ein zweites Türblatt (114) befestigt ist, wobei zur Führung der Bewegung des zweiten Türblattes (114) an dem ersten Türblatt (112) eine Führungsvorrichtung (10) mit den Merkmalen eines der Ansprüche 1 bis 9 befestigt ist.

## Claims

1. A guide device (10) for guiding a door leaf (112, 114) of a sliding door (110), having a fastening section (20) for fastening to a movable first door leaf (112) of the sliding door (110) and a guide section (30) with at least one guide surface (32) for guiding a second door leaf (114) of the sliding door (110), which is movable relative to the first door leaf (112), wherein the guide section (30) has two guide surfaces (32a, 32b) which are aligned parallel to one another and have a guide spacing (34) which is formed to be greater than the width of the second door leaf (114) to be guided, **characterized in that** a variation device is provided in order to vary the guide spacing and in this manner to adapt to different thicknesses of the second door leaf.

2. The guide device (10) according to claim 1, **characterized in that** the fastening section (20) has a fastening surface (22) for bearing on the first door leaf (112), which is aligned in particular at least in sections parallel to the guide surface (32).

3. The guide device (10) according to claim 2, **characterized in that** the fastening surface (22) and the guide surface (32) have a maximum offset (V) in relation to one another in the direction of movement (BR) of the second door leaf (114), which is smaller than the extension of the fastening surface (22) and/or the guide surface (42).

4. The guide device (10) according to one of the preceding claims, **characterized in that** the fastening section (20) and/or the guide section (30) has a first variation device (40) for varying the position of the fastening section (20) relative to the guide section (30) in the direction of gravity (SKR).

5. The guide device (10) according to one of the preceding claims, **characterized in that** the fastening section (20) and/or the guide section (30) has a second variation device (50) for varying the position of the fastening section (20) relative to the guide section (30) transversely to the direction of gravity (SKR) and/or the direction of movement (BR) of the second door leaf (114).

6. The guide device (10) according to one of the preceding claims, **characterized in that** the fastening section (20) and the guide section (30) have an identical or substantially identical geometric extension along the direction of movement (BR) of the second door leaf (114).

7. The guide device (10) according to one of the preceding claims, **characterized in that** the guide section (30) is reversibly fastened to the fastening section (20) by means of a guide interface (60).

8. The guide device (10) according to one of the preceding claims, **characterized in that** the guide section (30) and/or the fastening section (20) have a stop (70) to delimit the movement of the first and/or of the second door leaf (112, 114).

9. The guide device (10) according to one of the preceding claims, **characterized in that** the guide surface (32) has at least one, in particular replaceable, slide section (38) for the sliding of the second door leaf (114).

10. A sliding door system (100), having a roller running track (120) and at least one roller carriage displaceably mounted in the roller running track (120) to which a first door leaf (112) is fastened, also having at least one further roller carriage displaceably mounted in the roller running track (120) to which a second door leaf (114) is fastened, wherein a guide device (10) having the features of one of claims 1 to 9 is fastened to the first door leaf (112) to guide the movement of the second door leaf (114).

## Revendications

1. Dispositif de guidage (10) pour guider un vantail de porte (112, 114) d'une porte coulissante (110), comportant une section de fixation (20) pour la fixation à un premier vantail de porte mobile (112) de la porte coulissante (110) et une section de guidage (30) avec au moins une surface de guidage (32) pour le guidage d'un second vantail de porte (114) de la porte coulissante (110), qui est mobile par rapport au premier vantail de porte (112), dans lequel la section de guidage (30) comporte deux surfaces de guidage (32a, 32b) qui sont alignées parallèlement l'une à l'autre et présentent un espacement de guidage (34) qui est formé de manière à être supérieur à la largeur du second vantail de porte (114) à guider, **caractérisé en ce qu'**un dispositif de variation est fourni pour faire varier l'espacement de guidage et s'adapter ainsi aux différentes épaisseurs du second vantail de porte.

2. Dispositif de guidage (10) selon la revendication 1, **caractérisé en ce que** la section de fixation (20) comporte une surface de fixation (22) destinée à s'appuyer sur le premier vantail (112), qui est alignée en particulier, au moins par sections, parallèle à la surface de guidage (32).

3. Dispositif de guidage (10) selon la revendication 2, **caractérisé en ce que** la surface de fixation (22) et la surface de guidage (32) présentent l'une par rapport à l'autre un décalage maximal (V) dans le sens de déplacement (BR) du second vantail de porte (114), qui est inférieur à l'extension de la surface de fixation (22) et/ou de la surface de guidage (42).

4. Dispositif de guidage (10) selon l'une des revendications précédentes, **caractérisé en ce que** la section de fixation (20) et/ou la section de guidage (30) comporte un premier dispositif de variation (40) pour faire varier la position de la section de fixation (20) par rapport à la section de guidage (30) dans le sens de la gravité (SKR).

5. Dispositif de guidage (10) selon l'une des revendications précédentes, **caractérisé en ce que** la section de fixation (20) et/ou la section de guidage (30) comporte un second dispositif de variation (50) pour faire varier la position de la section de fixation (20) par rapport à la section de guidage (30) transversalement au sens de la gravité (SKR) et/ou le sens de déplacement (BR) du second vantail de porte (114).

6. Dispositif de guidage (10) selon l'une des revendications précédentes, **caractérisé en ce que** la section de fixation (20) et la section de guidage (30) présentent une extension géométrique identique ou sensiblement identique le long du sens de déplacement (BR) du second vantail de porte (114).

7. Dispositif de guidage (10) selon l'une des revendications précédentes, **caractérisé en ce que** la section de guidage (30) est fixée de manière réversible à la section de fixation (20) au moyen d'une interface de guidage (60).

8. Dispositif de guidage (10) selon l'une des revendications précédentes, **caractérisé en ce que** la section de guidage (30) et/ou la section de fixation (20) comportent une butée (70) pour délimiter le déplacement du premier et/ou du second vantail de porte (112, 114).

9. Dispositif de guidage (10) selon l'une des revendications précédentes, **caractérisé en ce que** la surface de guidage (32) comporte au moins une section de coulissement (38), en particulier remplaçable, pour le coulissement du second vantail de porte (114).

10. Un système de porte coulissante (100), comportant un chemin de roulement à galets (120) et au moins un chariot à galets monté de manière déplaçable dans le chemin de roulement à galets (120) auquel est fixé un premier vantail de porte (112), comportant également au moins un autre chariot à galets monté de manière déplaçable dans le chemin de roulement à galets (120) auquel un second vantail de porte (114) est fixé, dans lequel un dispositif de guidage (10) présentant les caractéristiques de l'une des revendications 1 à 9 est fixé au premier vantail de porte (112) pour guider le déplacement du second vantail de porte (114).
